# FASCICULE DE BREVET EUROPEEN

(11) **EP 2 216 856 B1**
(45) Date de publication et mention de la délivrance du brevet: **22.11.2017**
(21) Numéro de dépôt: 09354054.0
(22) Date de dépôt: 11.12.2009
(51) Int. Cl.: H01R 25/00, H01R 43/16, H01R 24/78, H01R 103/00

(54) **Boîtier électrique multiprise**
Mehrfachsteckdose
Multiple socket for an extension lead

(30) Priorité: 06.02.2009 FR 0900518
(43) Date de publication de la demande: 11.08.2010
(73) Titulaire: Schneider Electric Industries SAS, 92500 Rueil-Malmaison (FR)
(72) Inventeur: Perrin, Alain, 38050 Grenoble Cedex 09 (FR); Cartoux, Bernard, 38050 Grenoble Cedex 09 (FR)
(74) Mandataire: Tripodi, Paul

(56) Documents cités:
- EP-A- 0 809 333
- DE-U1- 29 920 706
- US-A- 5 486 121
- US-A1- 2007 184 703

## Description

### DOMAINE TECHNIQUE DE L'INVENTION

L'invention est relative à un boîtier électrique multiprise comprenant au moins deux orifices donnant accès respectivement à un conducteur plat destinés à être reliés à une ligne électrique. Au moins deux conducteurs plats comporte des moyens de connexion destinés à recevoir des fiches mâles d'une prise externe.

### ETAT DE LA TECHNIQUE ANTERIEURE

L'utilisation de boîtier électrique multiprise est très répandue pour raccorder plusieurs dispositifs électriques au secteur via un cordon d'alimentation et une seule prise électrique. En effet, un seul boîtier électrique multiprise permet de raccorder plusieurs dispositifs électriques au secteur.

Les boîtiers électriques multiprise comprennent des prises internes de courant. Lesdites prises internes comportent en général au moins deux trous permettant d'accueillir chacun une broche d'une prise externe s'insérant dans le socle de prise de courant. Les prises internes de courant peuvent aussi contenir des moyens de connexion à la terre. Ces moyens de connexion peuvent comporter une broche ou des pattes de connexion ayant notamment la forme d'une lyre.

Les dispositifs électriques peuvent comporter une prise externe d'alimentation généralement destiné à être directement connectés au boîtier multiprise d'alimentation.

La distribution phase, neutre est généralement réalisée de manières différentes par des conducteurs plats. Le conducteur peut être notamment réalisé à partir d'un profilé métallique plié en deux selon un axe de symétrie. Cette solution à faible cout de production a le défaut d'assurer une liaison électrique moyenne et de créer des échauffements au niveau des points de liaison.

Le conducteur plat peut aussi être réalisé en assemblant deux bandes conductrices face contre face. Les bandes sont par exemple assemblées par une opération de clinchage. En effet, les deux bandes métalliques sont fixées l'une à l'autre par emboutissage entre un poinçon et une matrice.

Ces deux techniques de réalisation nécessitent des outillages spécifiques pour assurer l'opération de pliage ou de clinchage.

La distribution de terre est souvent réalisée par un conducteur spécifique adaptée aux différents formats de raccordement de la fiche de terre. Exemple : par pincement en Allemagne, par une fiche en France. Par conséquence la distribution de la phase, neutre et terre n'est pas réalisé par des conducteurs identiques avec l'impact industriel de devoir approvisionner, gérer et stocker plusieurs références.

On connaît les documents US 2007/184703, EP0809333 et DE29920706 décrivant des boîtiers électriques multiprise comportant les caractéristiques du préambule de la revendication 1.

### EXPOSE DE L'INVENTION

L'invention vise donc à remédier aux inconvénients de l'état de la technique, de manière à proposer un boîtier électrique multiprise dont la réalisation est optimisée.

A cet effet, la présente invention a pour objet un boîtier électrique multiprise selon la revendication 1. Dans un boîtier électrique multiprise selon l'invention, la configuration des zones de connexion d'une ondulation comportant deux bords espacés l'un de l'autre peut permette de prévoir un positionnement serré d'une fiche mâle d'une prise externe en sélectionnant une distance entre les deux bords parallèles sensiblement inférieure au diamètre de la fiche mâle prévue pour être insérée. De préférence, les deux bords de la zone de connexion d'une ondulation sont sensiblement perpendiculaires à un axe longitudinal dudit conducteur.

Avantageusement, les ondulations délimitant des zones de connexion comportent un axe de symétrie sensiblement perpendiculaire à l'axe longitudinal du conducteur.

Avantageusement, le conducteur comporte plusieurs ondulations réparties de manière périodique selon l'axe longitudinal dudit conducteur.

Selon un mode particulier de réalisation, le boîtier électrique multiprise comporte un troisième conducteur identique destiné à être relié à la terre.

Avantageusement, le boîtier électrique multiprise comporte des moyens de positionnement des conducteurs de manière à ce que les zones de connexion desdits conducteurs soient alignées avec les orifices.

Avantageusement, les moyens de positionnement sont en matériau isolant.

### BREVE DESCRIPTION DES FIGURES

D'autres avantages et caractéristiques ressortiront plus clairement de la description qui va suivre de modes particuliers de réalisation de l'invention, donnés à titre d'exemples non limitatifs, et représentés aux dessins annexés sur lesquels :
la figure 1 représente une vue en perspective d'un conducteur compris dans un boîtier électrique multiprise selon un mode préférentiel de réalisation de l'invention ;
les figures 2 et 3 représentent trois conducteurs selon la figure 1 afin d'être assemblées dans d'un boîtier électrique multiprise selon un mode préférentiel de réalisation de l'invention ;
la figure 4 représente une vue éclatée d'un boîtier électrique multiprise en cours d'assemblage selon un mode préférentiel de réalisation de l'invention.

### DESCRIPTION DETAILLEE D'UN MODE DE REALISATION

Le boîtier électrique multiprise (1) selon les différents modes de réalisation de l'invention comprend une boite définissant un volume interne dans lequel sont positionnés au moins deux conducteurs plats 10. Lesdits conducteurs plats sont destinés à être reliés à une ligne électrique P, N, notamment à la phase P et au neutre N.

La boite comporte au moins deux prises internes de courant ayant respectivement deux orifices 3A, 3B. Chaque orifice 3A, 3B donne respectivement accès à une zone de connexion 14A d'un conducteur plat 10 distinct. Lesdites zones de connexion 14A sont destinées à recevoir les fiches males d'une prise externe 100. Chaque conducteur plat 10 comporte deux faces principales parallèles s'étendant sur un axe longitudinal Y du conducteur plat, autrement dit sur toute la longueur dudit conducteur.

Comme représenté sur la figure 1, chaque conducteur plat 10 comporte des ondulations 14 délimitant les zones de connexion 14A destinées à recevoir les fiches mâles 101. Chaque conducteur plat 10 comporte au moins un tronçon 12 comprenant une ondulation formant la zone de connexion 14. Les zones de connexion 14A ont des axes longitudinaux Y2 sensiblement parallèle entre eux. En outre, les zones de connexion 14A ont des axes longitudinaux Y2 sensiblement perpendiculaire à un axe longitudinal Y du conducteur plat 10. Chaque conducteur plat 10 comporte au moins deux tronçons 12 conducteurs ayant respectivement une zone de connexion 14A.

Selon un mode de réalisation de l'invention représenté sur la figure 1, les tronçons 12 d'un conducteur 10 sont reliés les uns aux autre par deux bandes rectilignes 12A. Une première extrémité d'une bande rectiligne 12A d'un premier tronçon 12 est reliée à l'ondulation 14 dudit tronçon et la seconde extrémité est reliée à une extrémité d'une autre bande rectiligne 12A d'un second tronçon 12. De préférence, comme représenté sur la figure 1, les bandes rectilignes 12A adjacentes de deux tronçons 12 distincts sont liées l'une à l'autre en formant un angle d'ouverture α. Cette déformation locale du conducteur 10 associée à son positionnement dans le boitier permet d'augmenter à la fois sa rigidité et son élasticité.

La zone de connexion 14A d'une ondulation comporte deux bords espacés l'un de l'autre de manière à autoriser le positionnement serré d'une fiche mâle d'une prise externe 100. Selon un mode de réalisation avantageux représenté sur la figure 2, les deux bords de la zone de connexion 14 sont sensiblement parallèles. La distance entre les deux bords parallèles est sensiblement inférieure au diamètre de la fiche mâle d'une prise externe 100.

Chaque ondulation 14 comporte une zone évasée 14B reliée à la zone de connexion 14A. Ladite zone évasée 14B comporte deux bords espacés l'un de l'autre de manière à autoriser le positionnement par emboitement d'une ondulation d'une autre bande conductrice. Plus précisément, la zone de connexion 14A d'un premier tronçon 12 d'un premier conducteur plat 10 peut être placée à l'intérieur d'une zone évasée 14B d'un tronçon 12 d'un second conducteur plat. Ce positionnement respecte les distances diélectriques entre le premier et second conducteur. Comme représenté sur la figure 2, cette disposition est utile lorsqu'un troisième conducteur 10 plat identique aux deux autres conducteurs plats est présent dans le boîtier.

A titre d'exemple, le troisième conducteur 10 plat est notamment destiné à être relié à la terre (T). Le boîtier électrique multiprise comporte alors des moyens de liaison électrique 17 autorisant la connexion entre ledit troisième conducteur 10 et la borne de terre d'une prise externe 100. Les standards de réalisation des prises de terre peuvent être différents en fonction des pays. A titre d'exemple de réalisation, comme cela est représenté sur la figure 3, les moyens de liaison électrique 17 comportent d'une part un premier ergot destiné à s'insérer et se connecter dans une zone de connexion 14A du troisième conducteur plat 10 et d'autre part un second ergot de forme cylindrique destiné à faire saillie à l'extérieur du boîtier électrique multiprise pour la connexion avec une prise externe 100. Ce type de réalisation représenté à la figure 3 est particulièrement destiné à un standard de réalisation Français. Le second ergot peut aussi avoir la forme d'une lyre afin d'être adapté par exemple à un standard de réalisation Allemand.

Selon un mode de développement de l'invention, l'ondulation 14 comporte un axe de symétrie X sensiblement perpendiculaire à l'axe longitudinal Y du conducteur 10. Ledit conducteur comporte plusieurs ondulations 14 réparties de manière périodique selon l'axe longitudinal Y dudit conducteur.

Le boitier 1 comporte des moyens de positionnement 16 des conducteurs plats 10 de manière à ce que les trous de connexion 14 desdits conducteurs soient alignés avec les orifices 3A, 3B du boîtier 1. Comme représenté sur la figure 4, Les moyens de positionnement 16 des conducteurs 10 peuvent prendre de préférence la forme d'ergots faisant saillie dans le fond du boîtier. Les conducteurs plats 10 viennent s'entrelacer de part et d'autre ces ergots et sont ainsi maintenus en position. De préférence, les moyens de positionnement 16 sont en matériau isolant et font partie intégrante du boîtier électrique. Le boîtier électrique est réalisé notamment par moulage. En outre, les moyens de positionnement 16 jouent un rôle de diélectrique entre les conducteurs 10 placés dans le boîtier 1.

Selon tous les modes préférentiels de réalisation tels que représentés sur la figure 4, le boîtier électrique multiprise comporte des moyens d'interconnexion électrique 18 autorisant la connexion des conducteurs plats 10 à un cordon d'alimentation 19. Le cordon d'alimentation 19 ayant au moins deux fils électriques est destiné à connecter le boîtier électrique multiprise au secteur. Les moyens d'interconnexion électrique 18 comportent des ergots destinés à s'insérer respectivement dans une zone de connexion 14A et se connecter respectivement ainsi à un conducteur plat 10. Les fils électriques du cordon d'alimentation 19 sont connectés aux moyens d'interconnexion électrique 18 par des moyens de vissage ou des soudures.

## Revendications

1. Boîtier électrique multiprise (1) comprenant :
- au moins deux orifices (3A, 3B) donnant accès respectivement à un conducteur plat (10) destinés à être reliés à une ligne électrique (P, N,T)
- au moins deux conducteurs plats (10) comportant des ondulations (14), chaque ondulation (14) comportant :
- une zone de connexion (14A) délimitée par deux bords parallèles à un axe (X) et espacés l'un de l'autre entre lesquels est destiné à être introduite une fiche mâle (101) d'une prise électrique (100),
- une zone évasée (14B) délimitée par deux bords obliques par rapport à l'axe (X) prolongeant respectivement les deux bords de la zone de connexion (14A),
le boîtier électrique multiprise étant **caractérisé en ce que** la zone évasée est délimitée ensuite par deux autres bords parallèles à l'axe (X) prolongeant les deux bords obliques, les deux bords parallèles de la zone évasée (14B) étant suffisamment espacés l'un de l'autre pour autoriser un positionnement coplanaire, de la zone de connexion (14A) d'un premier conducteur plat (10) à l'intérieur de la zone évasée (14B) d'un second conducteur plat (10), en respectant les distances d'isolement nécessaires entre des lignes de phase (P), neutre (N) et terre (T) auxquelles les premier et second conducteurs sont destinés à être reliés.

2. Boîtier électrique multiprise (1) selon la revendication 1, **caractérisé en ce que** les deux bords de la zone de connexion (14A) d'une ondulation (14) sont sensiblement perpendiculaires à un axe longitudinal (Y) dudit conducteur (10).

3. Boîtier électrique multiprise (1) selon la revendication 2, **caractérisé en ce que** les ondulations (14) délimitant des zones de connexion (14A) comportent un axe de symétrie (X) sensiblement perpendiculaire à l'axe longitudinal (Y) du conducteur (10).

4. Boîtier électrique multiprise (1) selon l'une quelconque des revendications 2 ou 3, **caractérisé en ce que** le conducteur (10) comporte plusieurs ondulations (14) réparties de manière périodique selon l'axe longitudinal (Y) dudit conducteur.

5. Boîtier électrique multiprise (1) selon l'une quelconque des revendications précédentes, **caractérisée en ce qu'**il comporte un troisième conducteur (10) identique destiné à être relié à la terre (T).

6. Boîtier électrique multiprise (1) selon l'une quelconque des revendications précédentes, **caractérisé en ce qu'**il comporte des moyens de positionnement (16) des conducteurs (10) de manière à ce que les zones de connexion (14A) desdits conducteurs (10) soient alignées avec les orifices (3A, 3B).

7. Boîtier électrique multiprise (1) selon la revendication 6, **caractérisé en ce que** les moyens de positionnement (16) sont en matériau isolant.

## Patentansprüche

1. Schaltkasten mit Anschlussleiste (1), umfassend:
- mindestens zwei Öffnungen (3A, 3B), die jeweils Zugang zu einem Flachleiter (10) gewähren, die dazu bestimmt sind, mit einer elektrischen Leitung (P, N, T) verbunden zu werden,
- mindestens zwei Flachleiter (10), umfassend Ondulationen (14), wobei jede Ondulation (14) umfasst:
- eine Anschlusszone (14A), die von zwei Rändern parallel zu einer Achse (X) begrenzt ist, die zueinander beabstandet sind und zwischen die ein Stecker (101) eines Stromanschlusses (100) eingeführt werden soll,
- eine erweiterte Zone (14B), die von zwei Rändern schräg zur Achse (X) begrenzt ist, die jeweils die zwei Ränder der Anschlusszone (14A) verlängern,
wobei der Schaltkasten mit Anschlussleiste **dadurch gekennzeichnet ist, dass** die erweiterte Zone sodann von zwei weiteren Rändern parallel zur Achse (X) begrenzt ist, die die zwei schrägen Ränder verlängern, wobei die zwei parallelen Ränder der erweiterten Zone (14B) ausreichend zueinander beabstandet sind, dass sie eine koplanare Positionierung der Anschlusszone (14A) eines ersten Flachleiters (10) im Inneren der erweiterten Zone (14B) eines zweiten Flachleiters (10) gestatten, wobei die notwendigen Isolierabstände zwischen Phasen- (P) und Null- (N) und Erdleitungen (T), an die die ersten und zweiten Leiter angeschlossen werden sollen, eingehalten werden.

2. Schaltkasten mit Anschlussleiste (1) nach Anspruch 1, **dadurch gekennzeichnet, dass** die zwei Ränder der Anschlusszone (14A) einer Ondulation (14) im Wesentlichen auf eine Längsachse (Y) des Leiters (10) senkrecht sind.

3. Schaltkasten mit Anschlussleiste (1) nach Anspruch 2, **dadurch gekennzeichnet, dass** die Ondulationen (14), die Anschlusszonen (14A) begrenzen, eine Symmetrieachse (X) im Wesentlichen senkrecht auf die Längsachse (Y) des Leiters (10) umfassen.

4. Schaltkasten mit Anschlussleiste (1) nach einem der Ansprüche 2 oder 3, **dadurch gekennzeichnet, dass** der Leiter (10) mehrere Ondulationen (14) umfasst, die periodisch entlang der Längsachse (Y) des Leiters verteilt sind.

5. Schaltkasten mit Anschlussleiste (1) nach einem der vorhergehenden Ansprüche, **dadurch gekennzeichnet, dass** er einen dritten identischen Leiter (10) umfasst, der dazu bestimmt ist, mit der Erde (T) verbunden zu werden.

6. Schaltkasten mit Anschlussleiste (1) nach einem der vorhergehenden Ansprüche, **dadurch gekennzeichnet, dass** er Mittel (16) zum Positionieren der Leiter (10) umfasst, so dass die Anschlusszonen (14A) der Leiter (10) mit den Öffnungen (3A, 3B) ausgerichtet sind.

7. Schaltkasten mit Anschlussleiste (1) nach Anspruch 6, **dadurch gekennzeichnet, dass** die Mittel (16) zum Positionieren aus Isoliermaterial sind.

## Claims

1. Multi-socket electrical housing (1) comprising:
- at least two orifices (3A, 3B) providing access respectively to a flat conductor (10) and intended to be linked to an electrical line (P, N, T),
- at least two flat conductors (10) including undulations (14), each undulation (14) including:
- a connection zone (14A) delineated by two edges that are parallel to an axis (X), spaced apart from one another and between which a male pin (101) of an electrical plug (100) is intended to be introduced,
- a flared zone (14B) delineated by two edges that are oblique with respect to the axis (X) and respectively extend the two edges of the connection zone (14A), the multi-socket electrical housing being **characterized in that** the flared zone is then delineated by two other edges that are parallel to the axis (X) and extend the two oblique edges, the two parallel edges of the flared zone (14B) being sufficiently spaced apart from one another to enable coplanar positioning of the connection zone (14A) of a first flat conductor (10) within the flared zone (14B) of a second flat conductor (10), while respecting the isolation distances that are necessary between phase (P), neutral (N) and earth (T) lines to which the first and second conductors are intended to be linked.

2. Multi-socket electrical housing (1) according to Claim 1, **characterized in that** the two edges of the connection zone (14A) of an undulation (14) are substantially perpendicular to a longitudinal axis (Y) of said conductor (10).

3. Multi-socket electrical housing (1) according to Claim 2, **characterized in that** the undulations (14) delineating connection zones (14A) have an axis of symmetry (X) substantially perpendicular to the longitudinal axis (Y) of the conductor (10).

4. Multi-socket electrical housing (1) according to either one of Claims 2 and 3, **characterized in that** the conductor (10) includes a plurality of undulations (14) that are distributed periodically along the longitudinal axis (Y) of said conductor.

5. Multi-socket electrical housing (1) according to any one of the preceding claims, **characterized in that** it includes an identical third conductor (10) that is intended to be linked to earth (T).

6. Multi-socket electrical housing (1) according to any one of the preceding claims, **characterized in that** it includes means (16) for positioning the conductors (10) such that the connection zones (14A) of said conductors (10) are aligned with the orifices (3A, 3B).

7. Multi-socket electrical housing (1) according to Claim 6, **characterized in that** the positioning means (16) are made of insulating material.
